# FASCICULE DE BREVET EUROPEEN

(11) **EP 3 842 374 B1**
(45) Date de publication et mention de la délivrance du brevet: **19.07.2023**
(21) Numéro de dépôt: 20216117.0
(22) Date de dépôt: 21.12.2020
(51) Int. Cl.: B66C 23/42, B66C 23/52, B66C 23/00

(54) **GRUE À FLÈCHE ARTICULÉE, POUR APPLICATION OFFSHORE**
GELENKAUSLEGERKRAN FÜR DEN OFFSHORE-EINSATZ
ARTICULATED BOOM CRANE FOR OFFSHORE APPLICATION

(30) Priorité: 24.12.2019 FR 1915585
(43) Date de publication de la demande: 30.06.2021
(73) Titulaire: REEL, 69450 Saint-Cyr au Mont d'Or (FR)
(72) Inventeur: KONATE, Karamoko, 17220 SAINT-ROGATIEN (FR); ERDIMELIAN, Jean-Marc, 69009 LYON (FR)
(74) Mandataire: Jacobacci Coralis Harle

(56) Documents cités:
- EP-A1- 0 124 947
- EP-A1- 1 770 050
- EP-A1- 3 390 265
- WO-A1-2014/200354
- AT-U1- 12 086
- DE-B- 1 287 779
- US-A- 5 215 202

## Description

### Domaine technique de l'invention

La présente invention concerne le domaine technique des grues maritimes, et en particulier celui des grues à flèche articulée pour application offshore.

### Etat de la technique

Dans le domaine offshore, il est courant que les engins mis en oeuvre soient équipés d'une grue à flèche articulée (dite encore « knuckle boom crane » en anglais).

L'utilisation de telles grues à flèche articulée, dans le domaine offshore, est notamment intéressante au regard de leurs portées et de leurs charges maximales.

Pour cela, une telle flèche articulée comprend classiquement deux flèches successives : une flèche support et une flèche terminale.

La flèche support (couramment appelée « main boom » en anglais) est classiquement articulée sur une structure support. La flèche terminale (couramment appelée « jib » en anglais) est quant à elle classiquement articulée sur la flèche support.

La manoeuvre de ces deux parties de flèche articulée est classiquement réalisée à l'aide de vérins hydrauliques :
- des premiers vérins sont implantés entre la structure support et la flèche support, pour la manoeuvre de cette dernière, et
- des seconds vérins sont implantés entre les parties de la flèche articulée, pour la manoeuvre de la flèche terminale.

En définissant la course et les points d'attache de ces vérins, la portée et la capacité de ce système peuvent être optimisées.

En l'espèce, les seconds vérins sont classiquement implantés entre les faces en regard des deux parties de la flèche articulée : l'extrémité amont du cylindre est solidarisée avec la flèche principale et l'extrémité aval de la tige est solidarisée avec la flèche articulée.

Toutefois, la structure actuelle des flèches articulées, décrites par exemple dans les documents WO-2017/103139, WO-2014/200354 et DE-1 287 779, présente des limites intrinsèques sur deux plans :
- l'angle d'articulation entre les parties de la flèche articulées, généralement de l'ordre de 120°, et
- la capacité de la flèche articulée à supporter une charge dans une position donnée, tout particulièrement lorsque le vérin est entièrement rétracté ou entièrement déployé.

### Présentation de l'invention

Afin de remédier à l'inconvénient précité de l'état de la technique, la présente invention propose une grue à flèche articulée, pour application offshore, laquelle grue comprend :
- une structure support,
- une flèche articulée, portée par ladite structure support et équipée de moyens de manoeuvre,
- un tambour de treuil, associé à des moyens d'entraînement en rotation et destiné à recevoir un organe de levage allongé (par exemple un câble, avantageusement un câble métallique ou un câble synthétique).

La flèche articulée comprend une flèche principale et une flèche terminale, en série, comprenant chacune :
- deux faces latérales,
- une extrémité amont, située du côté de la structure support, et
- une extrémité aval, à distance de la structure support.

La structure support et l'extrémité amont de la flèche principale coopèrent par le biais de moyens d'articulation amont définissant un axe d'articulation amont.

L'extrémité aval de la flèche principale et l'extrémité amont de la flèche terminale coopèrent par le biais de moyens d'articulation aval définissant un axe d'articulation aval.

Les axes d'articulation amont et aval s'étendent avantageusement parallèlement l'un par rapport à l'autre.

Les moyens de manoeuvre de ladite flèche articulée comprennent :
- au moins un actionneur linéaire amont agencé entre ladite structure support et ladite flèche principale, pour la manoeuvre en rotation de ladite flèche principale autour dudit axe d'articulation amont, et
- au moins un actionneur linéaire aval, agencé entre ladite flèche principale et ladite flèche terminale, pour la manoeuvre en rotation de ladite flèche terminale autour dudit axe d'articulation aval.

Et, selon l'invention, ledit au moins actionneur linéaire aval est solidarisé avec, d'une part, l'une des faces latérales du bras support et, d'autre part, l'une des faces latérales de ladite flèche terminale.

Ledit au moins actionneur linéaire aval est solidarisé avec l'une des faces latérales de ladite flèche principale par le biais de moyens d'assemblage amont en forme de joint de cardan, et l'une des faces latérales de ladite flèche terminale par le biais de moyens d'assemblage aval en forme de rotule (la fonction « rotule » du joint de cardan libère les rotations et élimine les moments parasites, notamment les moments de flexion parasites).

Une telle configuration a notamment l'intérêt de conférer un bras de levier amélioré entre la flèche principale et la flèche terminale.

Cette nouvelle conception permet également d'augmenter l'angle d'articulation entre les parties de la flèche articulée.

Et cet agencement de l'actionneur linéaire aval permet aussi d'améliorer la capacité de la flèche articulée à supporter une charge dans une position donnée, en particulier lorsque l'actionneur linéaire aval est complètement rétracté ou complètement déployé.

De préférence, les moyens d'assemblage amont comprennent un croisillon portant ledit au moins un actionneur linéaire aval, et au moins une fourchette, portant ledit croisillon et assemblée avec la face latérale de ladite flèche principale.

D'autres caractéristiques non limitatives et avantageuses du produit conforme à l'invention, prises individuellement ou selon toutes les combinaisons techniquement possibles, sont les suivantes :
- ledit au moins un actionneur linéaire aval s'inscrit dans un encombrement cylindrique, et lesdites flèches principale et terminale s'inscrivent chacune s'inscrivent dans un encombrement latéral défini par des plans verticaux passant par lesdites faces latérales, et ledit encombrement cylindrique dudit au moins un actionneur linéaire aval s'étend en dehors de l'encombrement latéral desdites flèches principale et terminale ;
- les moyens de manoeuvre comprennent deux actionneurs linéaires aval, identiques et coplanaires, implantés de part et d'autre de ladite flèche principale et de ladite flèche terminale ;
- ledit au moins un actionneur linéaire comprend un cylindre et une tige, lequel cylindre comporte une extrémité amont, à distance de la tige, et une extrémité aval, du côté de la tige, et les moyens d'assemblage amont sont solidarisés avec ledit cylindre, à distance de ladite extrémité amont, avantageusement au niveau de ladite extrémité aval, et les moyens d'assemblage aval sont solidarisés avec l'extrémité libre de ladite tige, de préférence encore avec la bague de fermeture du cylindre de l'actionneur linéaire aval ; ce montage de l'actionneur linéaire aval optimise la longueur de flambage qui se limite uniquement à la longueur de tige déployée (et non plus à la longueur totale de cet actionneur linéaire aval) ; le cylindre de l'actionneur linéaire aval s'étend, partiellement ou intégralement, en saillie par rapport aux moyens d'assemblage amont ;
- ledit au moins un actionneur linéaire consiste en un vérin hydraulique ou en un vérin électrique.

La présente invention concerne encore un engin pour application offshore, équipé d'une grue à flèche articulée selon l'invention.

Bien entendu, les différentes caractéristiques, variantes et formes de réalisation de l'invention peuvent être associées les unes avec les autres selon diverses combinaisons dans la mesure où elles ne sont pas incompatibles ou exclusives les unes des autres.

### Description détaillée de l'invention

De plus, diverses autres caractéristiques de l'invention ressortent de la description annexée effectuée en référence aux dessins qui illustrent des formes, non limitatives, de réalisation de l'invention et où :
[Fig. 1] est une vue générale et en perspective de la grue à flèche articulée selon l'invention, dont ladite flèche articulée est dans une configuration repliée ;
[Fig. 2] est une vue générale, et en perspective, de la grue à flèche articulée selon la figure 1 ;
[Fig. 3] est une vue générale, de côté, de la grue à flèche articulée selon la figure 1 ;
[Fig. 4] est une vue générale, et en perspective, de la grue à flèche articulée selon la figure 1, dont ladite flèche articulée est maintenant manoeuvrée dans une configuration partiellement déployée ;
[Fig. 5] est une vue générale, de côté, de la grue à flèche articulée selon la figure 4 ;
[Fig. 6] est une vue générale, en perspective, de la grue à flèche articulée, dont ladite flèche articulée est ici manoeuvrée dans une configuration entièrement déployée ;
[Fig. 7] est une vue partielle et agrandie du détail VII sur la figure 6, montrant les moyens d'assemblage de l'actionneur linéaire aval dans une configuration éclatée ;
[Fig. 8] est une vue générale, par-dessus, de la grue à flèche articulée en configuration entièrement déployée selon la figure 6.

Il est à noter que, sur ces figures, les éléments structurels et/ou fonctionnels communs aux différentes variantes peuvent présenter les mêmes références.

La grue à flèche articulée 1 selon l'invention (dite encore « grue 1 », ou « knuckle boom crane » en anglais) est adaptée aux applications offshores.

Une telle grue à flèche articulée 1 est avantageusement conçue pour équiper un engin pour application offshore (non représenté - dit encore « engin offshore »). Cette grue 1 est ainsi adaptée à être embarquée sur l'engin « offshore ».

Par « engin », on englobe en particulier les engins marins, notamment les navires, les pontons grues, les barges et plate-forme offshore.

Cette grue 1 est ainsi utile, sans être limitatif, pour la pose ou le démantèlement des infrastructures de transport, les réparations ou les opérations à bord.

Tel que représenté notamment sur la figure 1, la grue 1 comprend principalement trois éléments :
- une structure support 2, formant l'interface de la grue 1 avec l'engin,
- une flèche articulée 3, portée par la structure support 2 et équipée de moyens de manoeuvre 5, et
- un tambour de treuil 7, associé à des moyens d'entraînement en rotation 8 et destiné à recevoir un organe de levage allongé L (représentés schématiquement sur la figure 1).

La structure support 2 consiste avantageusement en un fût ou mat, destiné à être mis en rotation autour d'un axe longitudinal vertical 2' par le biais de moyens de manoeuvre (non représentés, avantageusement hydraulique ou électrique).

Le tambour de treuil 7 et les moyens d'entraînement en rotation 8 forment ensemble un treuil, avantageusement classique en soi.

Les moyens d'entraînement en rotation 8 sont en particulier choisis parmi les moyens moteurs électriques ou hydrauliques.

La flèche articulée 3 est avantageusement équipée de poulies 9, qui sont dimensionnées, réparties et agencées à façon, pour guider l'organe de levage allongé L entre le tambour de treuil 7 et la charge à soulever (non représentée).

La flèche articulée 3 comprend deux parties de flèche 31, 32 (dites encore bras ou tronçons), assemblées en série depuis la structure support 2 :
- une flèche principale 31 (dite encore « main boom » en anglais), et
- une flèche terminale 32 (appelée encore « jib » en anglais).

La flèche principale 31 et la flèche terminale 32 comportent chacune :
- deux faces latérales 311, 321,
- une extrémité amont 312, 322, située du côté de la structure support 2, et
- une extrémité aval 313, 323, à distance de la structure support 2.

Les flèches principale 31 et terminale 32 ont ainsi avantageusement une forme générale parallélépipédique.

Au sein de chacune de ces parties de flèche 31, 32, les faces latérales 311, 321 s'étendent avantageusement parallèlement (ou approximativement parallèlement) l'un par rapport à l'autre, de préférence verticalement.

Tel qu'illustré sur la figure 8, les flèches principale 31 et terminale 32 s'inscrivent chacune dans un encombrement latéral :
- la flèche principale 31 s'inscrit dans un encombrement latéral E31 (dit encore largeur horizontale maximale) qui est défini par des plans verticaux P311 passant par ses faces latérales 311, et
- la flèche terminale 32 s'inscrit dans un encombrement latéral E32 (dit encore largeur horizontale maximale) qui est défini par des plans verticaux P321 passant par ses faces latérales 321.

Tel que développé ci-après, l'extrémité amont 312 de la flèche principale 31 est assemblée avec la structure support 2. L'extrémité aval 313 de la flèche principale 31 et l'extrémité amont 322 de la flèche terminale 32 sont quant à elles assemblées ensemble. Et l'extrémité aval 323 de la flèche terminale 32 est libre.

La structure support 2 et l'extrémité amont 312 de la flèche principale 31 coopèrent par le biais de moyens d'articulation amont 35 définissant un axe d'articulation amont 35', avantageusement horizontal.

Ainsi, la flèche principale 31 est destinée à être manoeuvrée en rotation par rapport à la structure support 2, autour de cet axe d'articulation amont 35' situé au niveau de son extrémité amont 312.

L'extrémité aval 313 de la flèche principale 31 et l'extrémité amont 322 de la flèche terminale 32 coopèrent quant à elles par le biais de moyens d'articulation aval 36 définissant un axe d'articulation aval 36', avantageusement horizontal.

Ainsi, la flèche terminale 32 est destinée à être manoeuvrée en rotation par rapport à la flèche principale 31, autour de l'axe d'articulation aval 36' situé au niveau de son extrémité amont 322.

Les moyens d'articulation amont 35 et aval 36 consistent avantageusement en des articulations, par exemple sous la forme de paliers à roulement, qui sont ménagées entre les extrémités assemblées (par exemple du type palier / tourillon).

Les axes d'articulation amont 35' et aval 36' s'étendent parallèlement l'un par rapport à l'autre, avantageusement horizontalement.

Les différents mouvements de rotation des parties de flèche 31, 32 sont exécutés par les moyens de manoeuvre 5 avantageusement associés à des moyens de commande (non représentés).

Les moyens de manoeuvre 5 de la flèche articulée 3 comprennent en particulier des actionneurs linéaires 51, 52, à savoir :
- au moins un actionneur linéaire amont 51 agencé entre la structure support 2 et la flèche principale 31, pour la manoeuvre en rotation de cette flèche principale 31 autour de son axe d'articulation amont 35', et
- au moins un actionneur linéaire aval 52, agencé entre la flèche principale 31 et la flèche terminale 32, pour la manoeuvre en rotation de cette flèche terminale 32 autour de son axe d'articulation aval 36'.

De manière générale, les actionneurs linéaires 51, 52 consistent avantageusement en des vérins hydrauliques, de préférence associés à une centrale hydraulique (non représentée). Les actionneurs linéaires 51, 52 peuvent également consister en des vérins électriques.

Chaque actionneur linéaire 51, 52 comprend avantageusement un cylindre 511, 521 et une tige 512, 522.

Chaque cylindre 511, 521 comporte deux extrémités :
- une extrémité amont 511a, 521a, à distance de la tige 512, 522, et
- une extrémité aval 511b, 521b, du côté de la tige 512, 522.

La tige 512, 522 comporte quant à elle une extrémité aval 512b, 522b, libre.

Tel que illustré schématiquement sur la figure 8, ledit au moins un actionneur linéaire aval 52 s'inscrit dans un encombrement cylindrique E52 (dit encore largeur horizontale maximale).

Par « encombrement cylindrique », on entend en particulier le volume extérieur défini par ledit au moins un actionneur linéaire aval 52, en particulier par son cylindre 521.

Et selon l'invention, ledit au moins actionneur linéaire aval 52 est solidarisé ici en deux points particuliers sur les parties de flèche 51, 52, à savoir :
- d'un côté amont, avec l'une des faces latérales 311 de la flèche principale 31, et
- d'un côté aval, avec l'une des faces latérales 321 de la flèche terminale 32.

Un tel agencement dudit au moins actionneur linéaire aval 52, selon l'invention, confère alors un bras de levier amélioré entre la flèche principale 31 et la flèche terminale 32.

En ce sens, comme illustré figure 8, l'encombrement cylindrique E52 dudit au moins un actionneur linéaire aval 52 s'étend avantageusement en dehors de l'encombrement latéral E31, E32 des flèches principale 31 et terminale 32 (et plus particulièrement en dehors de l'encombrement latéral E31, E32 de la partie des flèches principale 31 et terminale 32 en regard dudit au moins actionneur linéaire aval 52).

En d'autres termes, ledit au moins un actionneur linéaire aval 52 est déporté latéralement par rapport aux parties de flèche 31, 32, de sorte à s'étendre en regard des faces latérales 311, 321 de ces dernières.

Ledit au moins un actionneur linéaire aval 52 se situe ainsi en dehors de l'espace intercalaire délimité, d'une part, entre les plans verticaux P311 de la flèche principale 31 et, d'autre part, entre les plans verticaux P321 de la flèche terminale 32.

Encore selon l'invention, les moyens de manoeuvre 5 comprennent deux actionneurs linéaires aval 52, identiques et coplanaires, implantés de part et d'autre de la flèche principale 31 et de la flèche terminale 32.

Chaque actionneur linéaire aval 52 est ainsi solidarisé avec un couple de faces latérales 311, 321 situées d'un même côté de la flèche articulée 3 : une face latérale 311 de la flèche principale 31 et une face latérale 321 de la flèche terminale 32, situées d'un même côté de la flèche articulée 3.

Ledit au moins actionneur linéaire aval 52 est solidarisé, par le biais de moyens d'assemblage 10, 11, au niveau des deux faces latérales 311, 321, à savoir :
- des moyens d'assemblage amont 10, au niveau de l'une des faces latérales 311 de la flèche principale 31, définissant avantageusement au moins un degré de liberté en rotation parallèle aux axes d'articulation amont 35' et aval 36', et
- des moyens d'assemblage aval 11, au niveau de l'une des faces latérales 321 de la flèche terminale 32, définissant avantageusement au moins un degré de liberté en rotation parallèle aux axes d'articulation amont 35' et aval 36'.

Plus précisément encore, les moyens d'assemblage amont 10 sont ici solidarisés avec le cylindre 521 de l'actionneur linéaire aval 52, à distance de son extrémité amont 521a, avantageusement au niveau de son extrémité aval 521b.

De préférence, les moyens d'assemblage amont 10 sont ici solidarisés avec la bague de fermeture 521b du cylindre 521 de l'actionneur linéaire aval 52.

Ledit actionneur linéaire aval 52 s'étend alors de part et d'autre des moyens d'assemblage amont 10.

Le cylindre 521 de l'actionneur linéaire aval 52 est ainsi destiné à pivoter autour de son extrémité aval 521b, au niveau des moyens d'assemblage amont 10.

Ce cylindre 521 de l'actionneur linéaire aval 52 s'étend, partiellement ou intégralement, en saillie (ou porte-à-faux) par rapport aux moyens d'assemblage amont 10 (côté amont).

Par rapport aux moyens d'assemblage amont 10, le cylindre 521 s'étend alors du côté de la structure support 2 et la tige 522 s'étend du côté de la flèche terminale 32.

En d'autres termes, le cylindre 521 s'étend en regard de l'une des faces latérales 311 de la flèche principale 31 ; et la tige 522 s'étend en regard de l'une des faces latérales 321 de la flèche terminale 32 et de l'une des faces latérales 311 de la flèche principale 31.

Tel que illustré sur la figure 7, ledit au moins actionneur linéaire aval 52 est avantageusement solidarisé, par le biais de moyens d'assemblage 10, 11 différents, au niveau des deux faces latérales 311, 321 :
- les moyens d'assemblage amont 10 sont en forme de joint de cardan, au niveau de l'une des faces latérales 311 de la flèche principale 31, et
- les moyens d'assemblage aval 11 sont en forme de rotule, au niveau de l'une des faces latérales 321 de la flèche terminale 32.

Une telle combinaison de moyens d'assemblage amont 10 et de moyens d'assemblage aval 11, en particulier la fonction « rotule » des moyens d'assemblage amont 10, confère une longueur optimisée en flambage audit au moins actionneur linéaire aval 52, libère les rotations et élimine les moments parasites, notamment les moments de flexion parasites.

Les moyens d'assemblage amont 10 comprennent ici :
- un croisillon 101, portant ledit au moins un actionneur linéaire aval 52 avec un premier degré de liberté en rotation R1, et
- au moins une fourchette 102, solidarisée avec l'une des faces latérales 311 de la flèche principale 31 et portant le croisillon 101 avec un second degré de liberté en rotation R2.

Le croisillon 101 définit ainsi deux degrés de liberté en rotation R1, R2, perpendiculaires l'un par rapport à l'autre (avantageusement un axe de rotation vertical R1 et un axe de rotation horizontal R2).

Ces axes de rotation R1, R2 se coupent avantageusement au niveau de l'axe longitudinal 52' de l'actionneur linéaire aval 52.

A cet effet, le croisillon 101 consiste ici une bague au sein de laquelle est insérée l'extrémité aval 521b du cylindre 521 de l'actionneur linéaire aval 52.

La bague 101 comporte deux paires d'orifices concentriques 1011, 1012 définissant chacun l'un des deux degrés de liberté en rotation R1, R2.

Deux premiers orifices concentriques 1011 reçoivent des tourillons 1013 coopérant avec des orifices borgnes complémentaires 1014, concentriques, portés par l'extrémité aval 521b du cylindre 521 de l'actionneur linéaire aval 52 (avantageusement ménagés sur la bague de fermeture 521b côté tige, désignée par le même repère 521b par souci de simplicité), pour définir ici l'axe de rotation vertical R1.

Deux seconds orifices concentriques 1012 reçoivent des tourillons 1015 portés par la fourchette 102 (l'un rapporté et l'autre fixe), pour définir ici l'axe de rotation horizontal R2.

Les moyens d'assemblage aval 11 sont quant à eux solidarisés avec l'extrémité libre 522b de la tige 522.

Encore de manière générale, ledit au moins actionneur linéaire aval 52 est avantageusement solidarisé avec l'une des faces latérales 321 de la flèche terminale 32, à distance des moyens d'articulation aval 36.

Par ailleurs, ledit au moins actionneur linéaire amont 51 est quant à lui solidarisé avec, d'une part, la structure support 2 et, d'autre part, la flèche principale 31.

Ledit au moins actionneur linéaire amont 51 est solidarisé en deux points :
- avec la structure support 2, par le biais de moyens d'assemblage amont 15 en forme d'articulation, et
- avec la flèche principale 31, par le biais de moyens d'assemblage aval 16 en forme d'articulation.

En l'espèce, l'actionneur linéaire amont 51 est solidarisé avec, d'une part, les moyens d'assemblage amont 15 au niveau de l'extrémité amont 511a de son cylindre 51 et, d'autre part, les moyens d'assemblage aval 16 au niveau de l'extrémité libre 512b de sa tige 512.

Les actionneurs linéaires amont 51 sont aussi au nombre de deux, identiques et coplanaires, implantés de part et d'autre de la flèche principale 31.

En pratique, la flèche articulée 3 est manoeuvrable par les moyens de manoeuvre 5 selon deux mouvements :
- la manoeuvre en rotation de sa flèche principale 31 autour de son axe d'articulation amont 35', par le pilotage dudit au moins un actionneur linéaire amont 51, et
- la manoeuvre en rotation de sa flèche terminale 32 autour de son axe d'articulation aval 36', par le pilotage dudit au moins un actionneur linéaire aval 52.

En particulier, ledit au moins actionneur linéaire aval 52, selon l'invention, confère un bras de levier amélioré entre la flèche principale 31 et la flèche terminale 32.

Lors de l'ouverture de la flèche terminale 32, l'actionneur linéaire aval 52 est destiné à osciller autour du premier degré de liberté en rotation R1 (horizontal) défini par les moyens d'assemblage amont 10.

Le montage du cylindre 521 de l'actionneur linéaire aval 52 au niveau de son extrémité aval 521b, par le biais des moyens d'assemblage amont 10, optimise en outre la longueur de flambage qui se limite uniquement à la longueur de tige 522 déployée (et non plus à la longueur totale de cet actionneur linéaire aval 52).

En cas de phénomène de flambage, l'actionneur linéaire aval 52 possède également un jeu en rotation selon le premier degré de liberté en rotation R1 (horizontal) et le second degré de liberté en rotation R2 (vertical), définis également par les moyens d'assemblage amont 10.

Les fonctions « rotule » des moyens d'assemblage 10, 11 libèrent les rotations et éliminent les moments parasites, notamment les moments de flexion parasites.

Bien entendu, diverses autres modifications peuvent être apportées à l'invention dans le cadre des revendications annexées.

## Revendications

1. Grue à flèche articulée, pour application offshore, laquelle grue comprend :
- une structure support (2),
- une flèche articulée (3), portée par ladite structure support (2) et équipée de moyens de manoeuvre (5),
- un tambour de treuil (7), associé à des moyens d'entraînement en rotation (8) et destiné à recevoir un organe de levage allongé (L),
laquelle flèche articulée (3) comprend une flèche principale (31) et une flèche terminale (32), en série, comprenant chacune :
- deux faces latérales (311, 321),
- une extrémité amont (312, 322), située du côté de la structure support (2), et
- une extrémité aval (313, 323), à distance de la structure support (2),
laquelle structure support (2) et laquelle extrémité amont (312) de la flèche principale (31) coopèrent par le biais de moyens d'articulation amont (35) définissant un axe d'articulation amont (35'),
laquelle extrémité aval (313) de la flèche principale (31) et laquelle extrémité amont (322) de la flèche terminale (32) coopèrent par le biais de moyens d'articulation aval (36) définissant un axe d'articulation aval (36'),
lesquels moyens de manoeuvre (5) de ladite flèche articulée (3) comprennent :
- au moins un actionneur linéaire amont (51) agencé entre ladite structure support (2) et ladite flèche principale (31), pour la manoeuvre en rotation de ladite flèche principale (31) autour dudit axe d'articulation amont (35'), et
- au moins un actionneur linéaire aval (52), agencé entre ladite flèche principale (31) et ladite flèche terminale (32), pour la manoeuvre en rotation de ladite flèche terminale (32) autour dudit axe d'articulation aval (36'),
lequel au moins actionneur linéaire aval (52) est solidarisé avec l'une des faces latérales (311) de ladite flèche principale (31) et avec l'une des faces latérales (321) de ladite flèche terminale (32),
ledit au moins actionneur linéaire aval (52) est solidarisé avec l'une des faces latérales (321) de ladite flèche terminale (32) par le biais de moyens d'assemblage aval (11) en forme de rotule,
**caractérisée en ce que** ledit au moins actionneur linéaire aval (52) est solidarisé avec :
- l'une des faces latérales (311) de ladite flèche principale (31) par le biais de moyens d'assemblage amont (10) en forme de joint de cardan.

2. Grue à flèche articulée, selon la revendication 1, **caractérisée en ce que** les moyens d'assemblage amont (10) comprennent :
- un croisillon (101) portant ledit au moins un actionneur linéaire aval (52), et
- au moins une fourchette (102), portant ledit croisillon (101) et assemblée avec la face latérale (311) de ladite flèche principale (31).

3. Grue à flèche articulée, selon l'une quelconque des revendications 1 ou 2, **caractérisée en ce que** ledit au moins un actionneur linéaire aval (52) s'inscrit dans un encombrement cylindrique (E52),
**en ce que** lesdites flèches principale (31) et terminale (32) s'inscrivent chacune dans un encombrement latéral (E31, E32) défini par des plans verticaux (P311, P321) passant par lesdites faces latérales (311, 321),
et **en ce que** ledit encombrement cylindrique (E52) dudit au moins un actionneur linéaire aval (52) s'étend en dehors de l'encombrement latéral (E31, E32) desdites flèches principale (31) et terminale (32).

4. Grue à flèche articulée, selon l'une quelconque des revendications 1 à 3, **caractérisée en ce que** les moyens de manoeuvre (5) comprennent deux actionneurs linéaires aval (52), identiques et coplanaires, implantés de part et d'autre de ladite flèche principale (31) et de ladite flèche terminale (32).

5. Grue à flèche articulée, selon l'une quelconque des revendications 1 à 4, **caractérisée en ce que** ledit au moins un actionneur linéaire (51, 52) comprend un cylindre (511, 521) et une tige (512, 522),
lequel cylindre (511, 521) comporte une extrémité amont (511a, 521a), à distance de la tige (512, 522), et une extrémité aval (511b, 521b), du côté de la tige (512, 522),
**en ce que** ledit au moins actionneur linéaire aval (52) est solidarisé avec :
- l'une des faces latérales (311) de ladite flèche principale (31) par le biais de moyens d'assemblage amont (10), et
- l'une des faces latérales (321) de ladite flèche terminale (32) par le biais de moyens d'assemblage aval (11),
**en ce que** les moyens d'assemblage amont (10) sont solidarisés avec ledit cylindre (521), à distance de ladite extrémité amont (521a),
et **en ce que** les moyens d'assemblage aval (11) sont solidarisés avec l'extrémité libre (522b) de ladite tige (522).

6. Grue à flèche articulée, selon la revendication 5, **caractérisée en ce que** les moyens d'assemblage amont (10) sont solidarisés avec ledit cylindre (521), à distance de ladite extrémité amont (521a), au niveau de ladite extrémité aval (521b).

7. Grue à flèche articulée, selon la revendication 6, **caractérisée en ce que** les moyens d'assemblage amont (10) sont solidarisés avec la bague de fermeture (521b) du cylindre (521) de l'actionneur linéaire aval (52).

8. Grue à flèche articulée, selon l'une quelconque des revendications 6 ou 7, **caractérisée en ce que** le cylindre (521) de l'actionneur linéaire aval (52) s'étend, intégralement, en saillie par rapport aux moyens d'assemblage amont (10).

9. Grue à flèche articulée, selon la revendication 5, **caractérisée en ce que** le cylindre (521) de l'actionneur linéaire aval (52) s'étend, partiellement, en saillie par rapport aux moyens d'assemblage amont (10).

10. Grue à flèche articulée, selon l'une quelconque des revendications 1 à 9, **caractérisée en ce que** ledit au moins un actionneur linéaire (51, 52) consiste en un vérin hydraulique ou en un vérin électrique.

11. Engin pour application offshore, équipé d'une grue à flèche articulée (1) selon l'une quelconque des revendications 1 à 10.

## Patentansprüche

1. Gelenkauslegerkran für einen Offshore-Einsatz, wobei der Kran aufweist:
- eine Trägerstruktur (2),
- einen Gelenkausleger (3), der von der Trägerstruktur (2) getragen wird und mit Bedienungsmitteln (5) ausgestattet ist,
- eine Aufrolltrommel (7), die Drehantriebsmitteln (8) zugeordnet ist und dazu bestimmt ist, ein längliches Hebeorgan (L) aufzunehmen,
wobei der Gelenkausleger (3) einen Hauptausleger (31) und, in Reihe, einen Endausleger (32) aufweist, von denen jeder
- zwei seitliche Seiten (311, 321),
- ein aufwärtiges Ende (312, 322), das auf der Seite der Trägerstruktur (2) liegt, und
- ein abwärtiges Ende (313, 323) in einer Entfernung von der Trägerstruktur (2) aufweist,
wobei die Trägerstruktur (2) und das aufwärtige Ende (312) des Hauptauslegers (31) über eine aufwärtige Gelenkachse (35`) definierende aufwärtige Gelenkmittel (35) zusammenwirken,
wobei das abwärtige Ende (313) des Hauptauslegers (31) und das aufwärtige Ende (322) des Endauslegers (32) über eine abwärtige Gelenkachse (36') definierende abwärtige Gelenkmittel (36) zusammenwirken,
wobei die Bedienungsmittel (5) des Gelenkauslegers (3)
- mindestens ein zwischen der Trägerstruktur (2) und dem Hauptausleger (31) angeordnetes aufwärtiges lineares Betätigungsorgan (51) zum Drehen des Endauslegers (32) um die aufwärtige Gelenkachse (35') und
- mindestens ein zwischen dem Hauptausleger (31) und dem Endausleger (32) angeordnetes abwärtiges lineares Betätigungsorgan (52) zum Drehen des Endauslegers (32) um die abwärtige Gelenkachse (36')
aufweisen,
wobei das mindestens eine abwärtige lineare Betätigungsorgan (52) mit einer der seitlichen Seiten (311) des Hauptauslegers (31) und mit einer der seitlichen Seiten (321) des Endauslegers (32) verbunden ist,
wobei das mindestens eine abwärtige lineare Betätigungsorgan (52) mittels abwärtiger Zusammenbaumittel (11) in Form eines Schwenkgelenks mit einer der seitlichen Seiten (321) des Hauptauslegers (32) verbunden ist,
**dadurch gekennzeichnet, daß** das mindestens eine abwärtige lineare Betätigungsorgan (52) mittels aufwärtiger Zusammenbaumittel (10) in Form eines Kardangelenks mit einer der seitlichen Seiten (311) des Hauptauslegers (31) fest verbunden ist.

2. Gelenkauslegerkran gemäß Anspruch 1, **dadurch gekennzeichnet, daß** die aufwärtigen Zusammenbaumittel (10)
- ein Kreuzgelenk (101), das das abwärtige lineare Betätigungsorgan (52) trägt, und
- mindestens eine Gabel (102), die das Kreuzgelenk (101) trägt und mit der seitlichen Seite (311) des Hauptauslegers (31) zusammengebaut ist,
aufweist.

3. Gelenkauslegerkran gemäß einem der Ansprüche 1 oder 2, **dadurch gekennzeichnet,**
**daß** das abwärtige lineare Betätigungsorgan (52) in einem zylindrischen Bauvolumen (E52) liegt,
**daß** der Hauptausleger (31) und der Endausleger (32) jeweils in einem seitlichen Bauvolumen (E31, E32) liegen, das durch die vertikalen, durch die seitlichen Seiten (311, 321) gehenden Ebenen (P311, P321) definiert ist,
und **daß** sich das zylindrische Bauvolumen E52) des mindestens einen abwärtigen linearen Betätigungsorgans (52) außerhalb des seitlichen Bauvolumens (E31, E32) des Hauptauslegers (31) und des Endauslegers (32) erstreckt.

4. Gelenkauslegerkran gemäß einem der Ansprüche 1 bis 3, **dadurch gekennzeichnet, daß** die Bedienungsmittel (5) zwei identische und koplanare abwärtige lineare Betätigungsorgane (52) aufweisen, die beiderseits des Hauptauslegers (31) und des Endauslegers (32) eingebaut sind.

5. Gelenkauslegerkran gemäß einem der Ansprüche 1 bis 4, **dadurch gekennzeichnet, daß** das mindestens eine lineare Betätigungsorgan (51, 52) einen Zylinder (511, 521) und eine Stange (512, 522) aufweist,
wobei der Zylinder (511, 521) ein aufwärtiges Ende (511a, 521a) in einem Abstand von der Stange (512, 522) und ein abwärtiges Ende (511b, 521b) auf der Seite der Stange (512, 522) aufweist,
daß das mindestens eine abwärtige lineare Betätigungsorgan (52) mit
- einer der seitlichen Seiten (311) des Hauptauslegers (31) mittels aufwärtiger Zusammenbaumittel (10) und
- einer der seitlichen Seiten (321) des Endauslegers (32) mittels abwärtiger Zusammenbaumittel ( 11)
fest verbunden ist,
daß die aufwärtigen Zusammenbaumittel (10) mit dem Zylinder (521) in einem Abstand vom aufwärtigen Ende (521a) fest verbunden sind,
und daß die abwärtigen Zusammenbaumittel (11) mit dem freien Ende (522b) der Stange (522) fest verbunden sind.

6. Gelenkauslegerkran gemäß Anspruch 5, **dadurch gekennzeichnet, daß** die aufwärtigen Zusammenbaumittel (10) mit dem Zylinder (521) in einem Abstand vom aufwärtigen Ende (521a) auf Höhe des abwärtigen Endes (521b) fest verbunden sind.

7. Gelenkauslegerkran gemäß Anspruch 6, **dadurch gekennzeichnet, daß** die aufwärtigen Zusammenbaumittel (10) mit dem Verschlußring (521b) des Zylinders (521) des abwärtigen linearen Betätigungsorgans (52) fest verbunden sind.

8. Gelenkauslegerkran gemäß einem der Ansprüche 6 oder 7, **dadurch gekennzeichnet, daß** sich der Zylinder (521) des abwärtigen linearen Betätigungsorgans (52) vollständig gegenüber den aufwärtigen Zusammenbaumitteln (10) hervorstehend erstreckt.

9. Gelenkauslegerkran gemäß Anspruch 5, **dadurch gekennzeichnet, daß** sich der Zylinder (521) des abwärtigen linearen Betätigungsorgans (52) teilweise gegenüber den aufwärtigen Zusammenbaumitteln (10) hervorstehend erstreckt.

10. Gelenkauslegerkran gemäß einem der Ansprüche 1 bis 9, **dadurch gekennzeichnet, daß** das mindestens eine lineare Betätigungsorgan (51, 52) aus einem hydraulischen Stellzylinder oder aus einem elektrischen Stellzylinder besteht.

11. Maschine für eine Offshore-Anwendung, die mit einem Gelenkauslegerkran (1) gemäß einem der Ansprüche 1 bis 10 ausgestattet ist.

## Claims

1. A knuckle boom crane for offshore application, wherein said crane comprises:
- a support structure (2),
- a knuckle boom (3), carried by said support structure (2) and equipped with operating means (5),
- a winch drum (7), associated with rotating means (8) and intended to receive an elongated lift member (L),
wherein said knuckle boom (3) comprises a main boom (31) and a terminal boom (32), in series, each comprising:
- two lateral faces (311, 321),
- an upstream end (312, 322), located on the side of the support structure (2), and
- a downstream end (313, 323), remote from the support structure (2),
wherein said support structure (2) and said upstream end (312) of the main boom (31) cooperate through upstream articulation means (35) defining an upstream articulation axis (35'),
wherein said downstream end (313) of the main boom (31) and said upstream end (322) of the terminal boom (32) cooperate through downstream articulation means (36) defining a downstream articulation axis (36'),
said operating means (5) of said knuckle boom (3) comprise:
- at least one upstream linear actuator (51) arranged between said support structure (2) and said main boom (31), for the rotational operation of said main boom (31) about said upstream articulation axis (35'), and
- at least one downstream linear actuator (52), arranged between said main boom (31) and said terminal boom (32), for the rotational operation of said terminal boom (32) about said downstream articulation axis (36'),
wherein said at least one downstream linear actuator (52) is secured to one of the lateral faces (311) of said main boom (31) and to one of the lateral faces (321) of said terminal boom (32),
said at least one downstream linear actuator (52) is secured to one of the lateral faces (321) of said terminal boom (32) through downstream assembly means (11) in the form of a ball,
**characterized in that** said at least one downstream linear actuator (52) is secured to one of the lateral faces (311) of said main boom (31) trough upstream assembly means (10) in the form of a universal joint.

2. The knuckle boom crane according to claim 1, **characterized in that** the upstream assembly means (10) comprise:
- a spider (101) carrying said at least one downstream linear actuator (52), and
- at least one yoke (102), carrying said spider (101) and assembled to the lateral face (311) of said main boom (31).

3. The knuckle boom crane according to anyone of the claims 1 or 2, **characterized in that** said at least one downstream linear actuator (52) is inscribed in a cylindrical bulk (E52),
**in that** said main (31) and terminal (32) booms are each inscribed in a lateral bulk (E31, E32) defined by vertical planes (P311, P321) passing through said lateral faces (311, 321),
and **in that** said cylindrical bulk (E52) of said at least one downstream linear actuator (52) extends out of the lateral bulk (E31, E32) of said main (31) and terminal (32) booms.

4. The knuckle boom crane according to any one of claims 1 to 3, **characterized in that** the operating means (5) comprise two downstream linear actuators (52), identical and coplanar to each other, implanted on either side of said main boom (31) and of said terminal boom (32).

5. The knuckle boom crane according to any one of claims 1 to 4, **characterized in that** said at least one linear actuator (51, 52) comprises a cylinder (511, 521) and a rod (512, 522),
said cylinder (511, 521) includes an upstream end (511a, 521a), remote from the rod (512, 522), and a downstream end (511b, 521b), on the side of the rod (512, 522),
and **in that** said at least one downstream linear actuator (52) is secured to:
- one of the lateral faces (311) of said main boom (31) through upstream assembly means (10), and
- one of the lateral faces (321) of said terminal boom (32) through downstream assembly means (11),
and **in that** the upstream assembly means (10) are secured to said cylinder (521), remote from said upstream end (521a),
and **in that** the downstream assembly means (11) are secured to the free end (522b) of said rod (522).

6. The knuckle boom crane according to claim 5, **characterized in that** the upstream assembly means (10) are secured to said cylinder (521), remote from said upstream end (521a), at said downstream end (521b).

7. The knuckle boom crane according to claim 6, **characterized in that** the upstream assembly means (10) are herein secured to the closing ring (521b) of the cylinder (521) of the downstream linear actuator (52).

8. The knuckle boom crane according to any one of claims 6 or 7, **characterized in that** the cylinder (521) of the downstream linear actuator (52) fully extends in protrusion with respect to the upstream assembly means (10).

9. The knuckle boom crane according to claim 5, **characterized in that** the cylinder (521) of the downstream linear actuator (52) partially extends in protrusion with respect to the upstream assembly means (10).

10. The knuckle boom crane according to any one of claims 1 to 9, **characterized in that** said at least one linear actuator (51, 52) consists of a hydraulic jack or an electric jack.

11. A vessel for offshore application, equipped with a knuckle boom crane (1) according to any one of claims 1 to 10.
